# EUROPÄISCHE PATENTSCHRIFT

(11) **EP 0 634 219 B1**
(45) Veröffentlichungstag und Bekanntmachung des Hinweises auf die Patenterteilung: **15.09.1999**
(21) Anmeldenummer: 94109122.5
(22) Anmeldetag: 14.06.1994
(51) Int. Cl.: B02C 15/00, B02C 23/32

(54) **Verfahren und Einrichtung zum Zerkleinern von Material unterschiedlicher Körnung**
Method and device for grinding materials of different granular sizes
Procédé et dispositif de broyage de matériau avec une granulométrie variable

(30) Priorität: 14.07.1993 DE 4323587
(43) Veröffentlichungstag der Anmeldung: 18.01.1995
(73) Patentinhaber: LOESCHE GMBH, D-40549 Düsseldorf (DE)
(72) Erfinder: Brundiek, Horst, Dipl.-Ing., D-41564 Kaarst (DE); Lohle, Willy, Dipl.-Ing., D-41466 Neuss (DE)
(74) Vertreter: Heim, Hans-Karl, Dipl.-Ing.

(56) Entgegenhaltungen:
- EP-A- 0 112 022
- DE-A- 3 202 054
- DE-A- 4 124 416
- DE-B- 1 152 297
- US-A- 4 550 879

## Beschreibung

Die Erfindung betrifft ein Verfahren zum Zerkleinern von Material unterschiedlicher Körnung gemäß dem Oberbegriff des Anspruchs 1 und eine Einrichtung, insbesondere zur Durchführung des Verfahrens, gemäß Oberbegriff des Anspruchs 15.

Es ist bekannt, einen Mahl-Sichtraum, beispielsweise einer Luftstrom-Wälzmühle, von noch nicht zerkleinertem oder noch nicht ausreichend zerkleinertem Mahlgut, den sogenannten Grießen, zu entlasten, indem diese Grieße während des Mahlprozesses nach außen abgezogen und meist wieder zugeführt werden.

Durch die Entnahme eines bestimmten Prozentsatzes von Grießen sinkt der Strömungswiderstand im Mahl-Sichtraum, wodurch die an einem Aggregat aufzuwendende Förderenergie für einen Fluidstrom reduziert werden kann. Die erforderliche mechanische Energie für eine externe, außerhalb des Mahlsichtraums angeordnete mechanische Grießerückführung ist vergleichsweise deutlich niedriger.

Aus der DE 41 24 416 A1 ist ein derartiges Vefahren bekannt. Grieße, die ein Sichter als Überkorn abgewiesen hat, werden auf ihrem Fallweg zu einer Mahlbahn wenigstens teilweise über eine Förderschnecke nach außen abgeführt.

Aus der US-PS 4,550,879 ist eine Mühlen-Sichter-Anordnung bekannt, bei welcher Grobgut von einem integrierten Sichter einer zwischen dem Sichter und einem Mahlraum angeordneten Sichterkammer zugeführt wird. Über ein Austragsrohr gelangt das Grobgut zur Mahlgut-Aufgabeeinrichtung und wird mit dem Mahlgut in den Mahlraum zurückgeführt.

In der EP 0 112 022 A2 ist eine Vorrichtung beschrieben, welche einen ersten, integrierten Sichter und einen zweiten Sichter außerhalb der Wälzmühle aufweist. Über eine Abführleitung wird Mahlgut-Fluid-Gemisch anteilig aus dem Mahlraum abgezogen und dem zweiten Sichter zugeführt. Indem sowohl Grobgut als auch Feingut abgeführt und dem zweiten Sichter außerhalb der Mühle aufgegeben und nach der Sichtung einer erneuten Vermahlung in der Wälzmühle unterzogen wird, soll eine optimierte Korngrenzenverteilung erreicht werden.

Nach einem weiteren bekannten Verfahren gemäß DE-AS 1 152 297 wird in einer Luftstrom-Wälzmühle mit integriertem Sichter ein Fluid, z.B. Luft oder ein Gas, in einen Mahl-Sichtraum eingeführt. Das Fluid wird in einem ringförmigen Raum zwischen der Mahlschüssel und der Gehäusewand auf eine so hohe Geschwindigkeit gebracht, daß im wesentlichen alle von der Mahlschüssel unter Fliehkraft abgeschleuderten Mahlgutpartikel, d.h. von Aufgabestückgröße bis Fertigkorngröße, vom Fluidstrom erfaßt und als ein Zwei-Phasengemisch zum Sichter transportiert werden.

Mit einem Fluidstrom mit relativ geringer Geschwindigkeit wird erreicht, daß ein hoher Prozentsatz von im wesentlichen nicht zerkleinertem Gut nach unten aus der Mühle herausfällt. Auf diese Weise kann die pneumatische Transportenergie des Fluidstromaggregates durch einen reduzierten Strömungswiderstand infolge einer niedrigeren Mahlgutbeladung gesenkt werden.

Bei den bekannten Verfahren werden Mahlgutpartikel dem in der Mühle und dem Sichter stattfindenden Mahl-, Sicht-, Trocknungs- und pneumatischen Transport-Prozeß entzogen, wodurch eine der zahlreichen Einflußgrößen, welche ein komplexes dynamisches Mahl-Sichter-System beeinflussen, verändert wird.

Es ist bekannt, daß die Veränderung einer Einflußgröße, beispielsweise die Änderung der Geschwindigkeit des Förderstroms im Ringspalt oder die Entnahme von Mahlgutpartikeln aus dem Mahl-Sicht-Prozeß, weitere Parameter, beispielsweise Wandreibung, Gasreibung, Reibung zwischen Gas- und Mahlgutpartikeln, Strömungsausbildung in Mühle und Sichter, Partikelverteilung, Partikelgrößen, beeinflussen, so daß sich ein neuer Gleichgewichtszustand einstellen muß.

Eine auch nur teilweise Entnahme von unzerkleinerten oder unzureichend zerkleinerten Mahlgutpartikeln beeinträchtigt die Mahlbettbildung auf der Mahlschüssel negativ, weil grobe Partikel in Verbindung mit feinen Partikeln eine höchstmögliche Packungsdichte und ein nahezu ideal kompaktiertes und optimal zu zerkleinerndes Mahlbett bilden. Werden dagegen grobe Partikel, beispielsweise bis zu 250%, bezogen auf den Fertiggutstrom, dem in dem Mahl-Sichtraum zirkulierenden, mit Partikeln angereicherten Mahlgutstrom entzogen, fehlen vor allem die groben Partikel bei der Mahlbettbildung. Daraus resultiert als Nachteil, daß die Autogenmahlhilfe der groben Partikel fehlt. Da während des externen Förderprozesses keine Zerkleinerung stattfindet, werden weder die groben noch die kleinen Partikel weiter zerkleinert.

Eine Reduzierung der Strömungsenergie führt zwar zu einer Einsparung pneumatischer Förderenergie am Ventilator. Gleichzeitig ist diese Verfahrensweise mit einer verringerten Mahlleistung verbunden, so daß bei einer komplexen Betrachtung keine Einsparung des gesamten spezifischen Arbeitsbedarfs zu verzeichnen ist.

Der Erfindung liegt die **Aufgabe** zugrunde, ein Verfahren und eine Einrichtung zum Zerkleinern von Material zu schaffen, welche zu einem reduzierten Energieverbrauch pro gemahlener Tonne Mahlgut führt und eine erhöhte Durchsatzleistung der Zerkleinerungseinrichtung oder Zerkleinerungsanlage ermöglicht.

Verfahrensmäßig wird die Aufgabe durch die Merkmale des Anspruchs 1 und einrichtungsmäßig durch die Merkmale des Anspruchs 9 gelöst.

Zweckmäßige und vorteilhafte Ausgestaltungen sind in den Unteransprüchen 2 bis 8 und 10 bis 16 enthalten.

Erfindungsgemäß wird von den in einem Mahl-Sichtraum von einer rotierenden, horizontal angeordneten, beispielsweise nahezu ebenen, geneigten oder auch gemuldeten Mahlbahn durch Fliehkraft abgeschleuderten und einer Rotationsströmung eines am Umfang der Mahlbahn eingeleiteten Fluid-Förderstroms ausgesetzten Mahlgutpartikeln, die in einer schraubenförmigen Aufwärtsbewegung transportiert werden, aufgrund einer definierten Förderstromgeschwindigkeit und einer Rotations- bzw. Drallströmung einer Gasleiteinrichtung ein nahezu entlüfteter äußerer Grießestrom als Dichtstrom, welcher wenigstens teilweise in tangentialer Richtung gesammelt und aus dem Mahl-Sichtraum entnommen und bevorzugt über eine externe Fördereinrichtung in den Mahlraum zurückgeführt wird.

Grundgedanke der Erfindung ist es, einen nahezu Feingutfreien, äußeren Grießestrom im wesentlichen unmittelbar an der Gehäusewand als einen entlüfteten Dichtstrom auszubilden und dessen Totmasse oder Totgut zumindest teilweise abzuführen.

Das erfindungsgemäße Verfahren sieht folglich ebenfalls die Einsparung pneumtischer Förderenergie durch Grießentnahme aus dem Mahl-Sichtraum vor, um den Strömungswiderstand zu verringern. Im Gegensatz zu den bekannten Verfahren werden jedoch nur solche Grieße entnommen, die als Totmasse oder Totgut den Mahl-Sichtraum belasten, weil sie nicht kontinuierlich am Mahl- und Sicht-Prozeß teilnehmen.

Es ist insbesondere vorgesehen, den als äußeren Grießestrom bezeichneten, nahezu Feingut-freien, entlüfteten Dichtstrom durch einen definiert ausgerichteten Förderstrom mit einer Geschwindigkeit > 30m/s, insbesondere mit einer einen Drall erzeugenden Gasleiteinrichtung, beispielsweise durch winklige Anstellung eines Schaufelkranzes in tangentialer Richtung, zu erzeugen. Die Rotationsströmung bzw. der Strömungsdrall führt zu einer schraubenförmigen Aufwärtsbewegung des Fluidstroms mit den von der Mahlschüssel abgeschleuderten Mahlgutpartikeln. Eine Drallströmung erzeugt aufgrund der immanenten Tendenz zu expandieren, Fliehkräfte, welche auch auf die Mahlgutpartikel einwirken. Gleichzeitig unterliegen die Mahlgutpartikel in Abhängigkeit von ihrer Größe einer Schleppkraft des erzeugten Fluidstroms in Richtung Sichter, also zum Zentrum des Mühlen-Sichtraumes hin. Die sich einstellenden Gleichgewichtsbedingungen sind abhängig von der Masse der Mahlgutpartikel. Unabhängig von der Wirkung eines Sichters, welcher in einer Luftstrom-Mühle integriert angeordnet oder aufgesetzt sein kann, wird aufgrund einer Schaufelkranzsichtung der nach außen geschleuderten Mahlgutpartikel eine Korntrennung allein durch Anwendung einer definiert ausgebildeten und angeordneten Gasleiteinrichtung hervorgerufen und ein entlüfteter Dichtstrom gebildet.

Es ist vorteilhaft, daß bei einer genügenden Anreicherung von Mahlgutpartikeln in dem entlüfteten Dichtstrom durch eine Schwerkraftwirkung auf das Partikelkollektiv eine Abwärtsbewegung unmittelbar an der Gehäusewand zustande kommt, wodurch ein sogenannter Partikel-Torus von geringer radialer Ausdehnung gebildet wird. Der äußere Grießestrom bzw. der Partikel-Torus rotiert um seine Vertikalachse, die parallel bzw. koaxial zur Achse des Mühlen-Sichtraumes verläuft. Wesentlich ist, daß der äußere Grießestrom bzw. der Partikel-Torus sich bis zu einer bestimmten radialen Ausdehnung nach innen verdickt und, ohne an der Mahlung und Sichtung teilzunehmen, mit einer äußeren Abwärtsströmung und einer inneren Aufwärtsströmung im Mahlsichtraum in der Schwebe gehalten wird.

Es ist zweckmäßig, Grießeanteile des äußeren Grießestromes aus dem Randzonenbereich wenigstens teilweise zu entnehmen, wobei diese Entnahme kontinuierlich und unter Luftabschluß durchgeführt werden sollte.

Besonders zweckmäßig ist eine Rückführung der abgeführten Grießeanteile nach einer externen mechanischen Förderung im Bypaß um die Luftstrom-Mühle und den Sichter herum, wobei die Zuführung mit einer Frischgutaufgabe oder getrennt von dieser erfolgen kann.

Nach dem erfindungsgemäßen Verfahren können Grießeanteile des äußeren Grießestromes von 200% +/- 50%, bezogen auf die Fertigproduktrate der Mühle, oder jedem darunterliegenden Prozentsatz entommen werden, ohne daß die Effektivität des Zerkleinerungsverfahrens und der Sichtung negativ beeinflußt wird. Eine kontinuierliche Entnahme der am Mahl- und Sicht-Prozeß unbeteiligten äußeren Grieße führt zu einer kontinuierlichen Entlastung des Mahl-Sichtraumes und zu einer Reduzierung der aufzuwendenden Strömungsenergie um ca. 30%. Der bei dem bisher bekannten Verfahren auftretende Nachteil, daß auch genügend zerkleinerte Mahlgutpartikel aus dem Mahlprozeß mit entnommen werden, ist nicht gegeben.

Eine Einrichtung zum Zerkleinern von Material mit einer Luftstrom-Mühle, insbesondere zur Durchführung des Verfahrens, sieht eine von einem an sich bekannten Schaufelkranz in einem ringförmigen Raum um eine rotierende Mahlschüssel ausgebildete Gasleiteinrichtung zur Ausbildung einer Rotations- und Zirkulationsströmung des Fluidförderstroms vor und wenigstens eine Entnahmeeinrichtung im Bereich der Gehäusewand der Luftstrom-Mühle für für eine tangentiale Entnahme eines Grießeanteils eines äußeren Grießestroms bzw. des entlüfteten Dichtstromes.

Eine bevorzugte Entnahmeeinrichtung ist eine im Mühlen- und/oder Sichtergehäuse tangential anschließende Fangtasche, in der sich die unter Fliehkraft- und Schwerkrafteinwirkung an der Wand rotierenden Grieße sammeln und durch Staudruckwirkung selbsttätig entlüften können.

Zweckmäßigerweise ist die Fangtasche mit einem Auslaßstutzen versehen, der in eine Luftschleuse mündet.

Um Grießeanteile vom äußeren Grießestrom mit einer bestimmten Stärke zu entnehmen und nahezu abzuschälen, ist es sinnvoll, einen nahezu schlitzartigen Entnahmebereich mit einer verstellbaren Öffnung auszubilden. Beispielsweise kann ein Grießeanteil mit Hilfe eines Leitbleches, welches an der Gehäusewand verschwenkbar angeordnet ist, entnommen werden. Möglich ist auch die Anordnung eines vertikal oder horizontal verschiebbaren Bleches, mit dem der Entnahmebereich vergrößert oder verkleinert werden kann.

Von der Fangtasche aus kann der entnommene Grießeanteil im entlüfteten, verdichteten Zustand, insbesondere durch Schwerkraft, einer mechanischen Fördereinrichtung, beispielsweise einem Becherwerk, zugeführt werden. Diese mechanische Fördereinrichtung kann mit einer weiteren Zerkleinerungseinrichtung verbunden. Bevorzugt ist die mechanische Fördereinrichtung zur Rückführung der entnommenen Grießeanteile mit einer Aufgabeeinrichtung für das Aufgabegut oder direkt mit dem Mahl-Sichtraum bzw. der Mahlschüssel zur nahezu mittigen Zuführung verbunden.

In einer Ausgestaltung der erfindungsgemäßen Einrichtung ist vorgesehen, der mechanischen Fördereinrichtung zumindest teilweise die vom Sichter abgetrennten inneren Grieße und/oder über die Mahlschüssel nach unten ausfallenden Mahlgutpartikel aufzugeben und einer weiteren Zerkleinerung, insbesondere der Mahlschüssel der Luftstrom-Wälzmühle, zurückzuführen.

Die Gasleiteinrichtung ist so zu gestalten, daß ein von unterhalb der Mahlschüssel in die Luftstrom-Mühle eintretender Fluidstrom in eine Rotationsströmung oder Drallströmung gezwungen wird, so daß die von der Mahlschüssel abgeschleuderten Mahlgutpartikel in einer schraubenförmigen Bahn unmittelbar an der Gehäusewandung aufwärts transportiert werden.

Zweckmäßigerweise sind durch winklig und in tangentialer Richtung angeordnete Schaufeln eines Schaufelkranzes Strömungskanäle gebildet, durch die ein Fluidstrom mit einer Geschwindigkeit > 30m/s eine Ejektor-Wirkung ausübt, so daß der an der Gehäusewand rotierende Dichtstrom bzw. äußere Grießestrom erzeugt wird.

Die Erfindung wird nachstehend anhand einer Zeichnung weiter beschrieben. In dieser zeigen:
- Fig. 1: eine schematische Darstellung einer Luftstrom-Mühle mit den wesentlichen Strömungsverhältnissen;
- Fig. 2: eine stark schematisierte perspektivische Darstellung einer an einem Mühlengehäuse ausgebildeten Entnahmeeinrichtung für einen äußeren Grießestrom;
- Fig. 3: einen horizontalen Querschnitt einer Luftstrom-Mühle im Bereich der Entnahmeeinrichtung und
- Fig. 4: eine schematische Darstellung des Verfahrens mit den wesentlichen Einrichtungen.

In Fig. 1 ist eine Lufstrom-Mühle 4 mit einer Mahlschüssel 6 dargestellt, auf deren Mahlbahn 5 Mahlwalzen 7 reibschlüssig abrollen oder gesondert angetrieben werden. Oberhalb der Mahlwalzen 7 und in einer integrierten Anordnung innerhalb eines von einer Gehäusewand 15 begrenzten Mahl-Sichtraumes 8 ist ein Sichter 29 mit Sichterrotor 24 vorgesehen.

Das zu zerkleinernde Material unterschiedlicher Körnung wird über eine nicht dargestellte Zuführeinrichtung als Aufgabegut 10 nahezu mittig der Mahlbahn 5 zugeführt. Zwischen der Gehäusewand 15 und der Mahlschüssel 6 ist ein ringförmiger Raum 14 ausgebildet, in dem ein Schaufelkranz 16 aus definiert ausgebildeten und angeordneten Schaufeln eine ringförmige Gasleiteinrichtung 19 bildet, deren Strömungskanäle 20 einem Förderstrom 9 eines Fluids, insbesondere eines Gases, eine Ejektor-Wirkung verleihen. Durch eine winklige Anstellung des Schaufelkranzes in tangentialer Richtung wird eine Rotations- und Zirkulationsströmung 21, 22 in unmittelbarer Nähe der Gehäusewand 15 erzeugt, in welcher Mahlgutpartikel 13 in einem nahezu entlüfteten Dichtstrom 17 aufgenommen sind.

Der entlüftete Dichtstrom 17 ist durch eine Schaufelkranz-Sichtung der von der Mahlbahn 5 zur ringförmigen Gasleiteinrichtung 19 abgeschleuderten, zerkleinerten Mahlgutpartikel 13 gebildet. Dieser entlüftete Dichtstrom 17 wird aufgrund der schraubenförmigen Aufwärtsbewegung des in der Gasleiteinrichtung 19 erzeugten Strömungsdralls nicht in Richtung Sichter 29 abgelenkt. Nach einer Anreicherung mit Mahlgutpartikeln 13 wirkt die Schwerkraft, und zusammen mit einer Ejektor-Wirkung an jedem Strömungskanal 20 bildet sich eine Zirkulationsströmung 21, 22 um eine nahezu vertikale Achse aus, die durch eine innere Aufwärtsströmung 21 und eine äußere Abwärtsströmung 22 gekennzeichnet ist. Diese sich im Wandbereich der Luftstrom-Mühle 4 erstreckende Gesamtströmung ist von begrenzter radialer Ausdehnung und stellt einen Partikel-Torus dar.

Der Partikel-Torus kann als Totmasse 23 angesehen werden, welche sich bis zu einer bestimmten radialen Ausdehnung verdickt und dann nur noch in einem Strömungsraum in der Schwebe gehalten wird, ohne an der Mahlung und Sichtung teilzunehmen.

Der Partikel-Torus, ein um eine Vertikalachse zirkulierender, äußerer Grießestrom 18, saugt, ausgehend von der Ejektor-Wirkung der Strömungskanäle 20, sowohl Fluid als auch Mahlgutpartikel gemäß Pfeil 35 an. Diese Anteile stammen von einer Zirkulation (Pfeile 40) innerhalb des Mahl-Sichtraumes 8. Ein höherer Anteil strömt aufgrund des niedrigeren Partialdruckes von oben her durch das Zentrum der Luftstrom-Mühle und mit dem zerkleinerten Mahlgutstrom über die Mahlbahn 5 zum Rand der Mahlschüssel 6. Ein relativ kleiner Anteil wird zwischen der Aufwärtsströmung 40 und der Gehäusewand 18 angesaugt.

Der äußere Grießestrom 18 bzw. der Partikel-Torus, welcher aufgrund der Ausbildung der Gasleiteinrichtung 19 schraubenförmig um die Achse 12 der Luftstrom-Mühle 4 rotiert, unterliegt einer relativ stabilen Drallströmung mit Expansionsbestrebung. Die Fliehkraft der Vertikal- bzw. Drallströmung wird zur Entnahme von Grießeanteilen des äußeren Grießestroms 18 ausgenutzt.

In Fig. 2 und 3 ist in einer stark schematisierten Darstellung eine Anordnung und Ausbildung einer Entnahmeeinrichtung 25 im oberen Bereich der Gehäusewand 15 dargestellt.

Die Entnahmeeinrichtung 25 ist als eine tangential an der Gehäusewand 15 angeordnete Fangtasche 27 in Höhe des Sichters 29 ausgebildet. Die Fangtasche 27 weist einen schlitzartigen Entnahmebereich 26 und eine rechtwinklig zum Entnahmebereich angeordnete, bodenseitige Ablauföffnung 28 auf. In der Fangtasche 27 sammeln sich die unter Fliehkraft- und Schwerkrafteinwirkung an der Gehäusewand 15 rotierenden Grieße des äußeren Grießestroms 18 und werden durch Staudruckwirkung selbsttätig entlüftet. Der nahezu schlitzartige Entnahmebereich 26 der Entnahmeeinrichtung 25 ist zur regulierbaren Entnahme der Grießeanteile mit einem verstellbaren Leitblech 31 versehen, welches über eine vertikale Schwenkachse 32 an der Gehäusewand 15 angelenkt ist. In Abhängigkeit vom Öffnungswinkel des Leitbleches 32 kann ein mehr oder weniger starker, schalenartiger Anteil des äußeren Grießestroms 18 entnommen werden. Die Ablauföffnung 28 kann analog zum Entnahmebereich 26 als verstellbare Öffnung ausgebildet sein.

In Fig. 4 ist ein Anlagenschema mit den wesentlichen Aggregaten zur Durchführung des erfindungsgemäßen Verfahrens dargestellt. Das zu zerkleinernde Material unterschiedlicher Körnung wird, beispielsweise in Form einer Drei-Komponenten-Mischung, einer Aufgabeeinrichtung 38 zugeführt und über einen Eintrittsstutzen 39 der Lufstrom-Mühle 4 aufgegeben. Mit dem Aufgabegut 10 werden Grießeanteile des äußeren Grießestroms 18 aus einer Fangtasche 27 als Entnahmeeinrichtung 25 und mit Hilfe einer mechanischen Fördereinrichtung 36, beispielweise einem Becherwerk, zugeführt. Zusammen mit dem Grießeanteil des äußeren Grießestroms 18 werden Mahlgutpartikel 33, insbesondere Grieße, die über die ringförmige Gasleiteinrichtung 19 (Fig. 1) nach unten ausgefallen sind, der mechanischen Fördereinrichtung 36 zugeleitet und über diese Bypaßförderung der Luftstrom-Mühle 4 aufgegeben. Der Hauptanteil der zerkleinerten Mahlgutpartikel wird einer Sichtung mit Hilfe des integrierten Sichters 29 zugeführt. Die Feingutpartikel gelangen im Fluidstrom über einen Feingutaustrag 11 in einen Filter 42, wo das Fluid, insbesondere ein Prozeßgas, vom Feingut getrennt und über einen Ventilator 43 sowie gegebenenfalls durch eine Feuerung 44 auf eine definierte Temperatur vorgewärmt, zur Lufstrom-Mühle 4 zurückgeführt wird.

Die tangential angeordnete Entnahmeeinrichtung 25 ist mit einem Auslaßstutzen 34, gegebenenfalls einem Dosier-Abzugsförderer 41 und mit einer Luftschleuse 37 versehen.

## Patentansprüche

1. Verfahren zum Zerkleinern von Material unterschiedlicher Körnung, bei dem das Material einer rotierenden, horizontal angeordneten Mahlbahn (5) eines Mahl-Sichtraumes (8) mit Gehäusewand (15) aufgegeben und zu Mahlgutpartikeln zerkleinert wird, die Mahlgutpartikel mit Hilfe eines am Umfang der Mahlbahn (5) eingeleiteten Fluid-Förderstroms (9) einer Sichtung zugeführt, Feingutpartikel ausgetragen werden und ein Teil der als Grobgutpartikel anfallenden Grieße entnommen wird und bei dem von über den Rand der Mahlbahn (5) abgeschleuderten Mahlgutpartikeln (13), welche von dem Fluid-Förderstrom (9) in einer schraubenförmigen Strömung aufwärts bewegt werden, nahe der Gehäusewand (15) ein äußerer Grießestrom (18) gebildet wird,
dadurch **gekennzeichnet**,
daß dem äußeren Grießestrom (18), welcher ein nahezu entlüfteter, feingutfreier Dichtstrom (17) ist, über eine Einrichtung (25) in der Gehäusewand (15) in Höhe des Sichters (29) Grießeanteile entnommen, einer externen mechanischen Fördereinrichtung (36) zugeführt und der Mahlbahn (5) wieder aufgegeben werden.

2. Verfahren nach Anspruch 1,
dadurch **gekennzeichnet,**
daß die Entnahme von Grießeanteilen aus dem äußeren Grießestrom (18) kontinuierlich durchgeführt wird.

3. Verfahren nach Anspruch 1 oder 2,
dadurch **gekennzeichnet,**
daß die Entnahme von Grießeanteilen aus dem äußeren Grießestrom (18) unter Luftabschluß durchgeführt wird.

4. Verfahren nach einem der vorhergehenden Ansprüche,
dadurch **gekennzeichnet,**
daß die Grießeanteile dem äußeren Grießestrom (18) in tangentialer Richtung entnommen und in der Einrichtung (25) unter Fliehkraft- und Schwerkrafteinfluß gesammelt werden.

5. Verfahren nach e.d.v. Ansprüche,
dadurch **gekennzeichnet,**
daß die Grießeanteile in der Einrichtung (25) unter Staudruck gesammelt und entlüftet werden.

6. Verfahren nach e.d.v. Ansprüche,
dadurch **gekennzeichnet,**
daß die Grießeanteile dem äußeren Grießestrom (18) schalenartig und in einer einstellbaren Stärke entnommen werden.

7. Verfahren e.d.v. Ansprüche,
dadurch **gekennzeichnet,**
daß die dem äußeren Grießestrom (18) entnommenen Grießeanteile mit Aufgabegut (10) oder getrennt von diesem und nahezu zentral der rotierenden Mahlbahn (5) wieder zugeführt werden.

8. Verfahren nach einem der vorhergehenden Ansprüche,
dadurch **gekennzeichnet,**
daß von einem Sichter (29) innere Grieße vom Mahlgut abgetrennt und oberhalb der Mahlbahn (5) wenigstens teilweise aus dem Mahl-Sichtraum (8) ausgeführt werden und daß die inneren Grieße zusammen mit den Grießeanteilen des äußeren Dichtstromes (18) mit Hilfe der mechanischen Fördereinrichtung (36) über einen externen Kreislauf einer weiteren Zerkleinerung auf der Mahlbahn (5) wieder zugeführt werden.

9. Einrichtung zum Zerkleinern von Material mit einer Luftstrommühle (4), welche zwischen einer rotierenden Mahlschüssel (6) und einer Gehäusewand (15) als eine Gasleiteinrichtung (19) einen Schaufelkranz (16) mit Strömungskanälen (20) für einen Fluid-Förderstrom (9) sowie oberhalb der Mahlschüssel (6) einen Sichter (29) aufweist, insbesondere zur Durchführung des Verfahrens nach einem der Ansprüche 1 bis 8,
dadurch **gekennzeichnet,**
daß in der Gehäusewand (15) in Höhe des Sichters (29) wenigstens eine Entnahmeeinrichtung (25) zur Entnahme von Grießeanteilen aus einem äußeren Grießestrom (18) angeordnet ist,
daß die Entnahmeeinrichtung (25) mit einer mechanischen Fördereinrichtung (36) und diese mit einer Aufgabeeinrichtung (38) für das Aufgabegut (10) zur Rückführung der dem äußeren Grießestrom (18) entnommenen Grießeanteile zur Mahlschüssel (6) verbunden ist.

10. Einrichtung nach Anspruch 9,
dadurch **gekennzeichnet,**
daß mit die Entnahmeeinrichtung (25) als eine tangential an der Gehäusewand (15) angeordnete Fangtasche (27) ausgebildet ist.

11. Einrichtung nach Anspruch 10,
dadurch **gekennzeichnet,**
daß die tangential angeordnete Fangtasche (27) einen nahezu schlitzartigen Entnahmebereich (26) und eine bodenseitige Ablauföffnung (28) aufweist.

12. Einrichtung nach Anspruch 11,
dadurch **gekennzeichnet,**
daß der Entnahmebereich (26) und/oder die Ablauföffnung (28) zur einstellbaren Entnahme von Grießeanteilen ausgebildet sind.

13. Einrichtung nach Anspruch 12,
dadurch **gekennzeichnet,**
daß der Entnahmebereich (26) mit Hilfe eines Leitbleches (31) verstellbar ausgebildet ist.

14. Einrichtung nach Anspruch 13,
dadurch **gekennzeichnet,**
daß das Leitblech (31) an der Gehäusewand (15) angeordnet und um eine vertikale Achse (32) verschwenkbar ist.

15. Einrichtung nach einem der Ansprüche 10 bis 14,
dadurch **gekennzeichnet,**
daß die Fangtasche (27) mit einem Auslaßstutzen (34) und mit einer Luftschleuse (37) versehen ist.

16. Einrichtung nach einem der Ansprüche 9 bis 15,
dadurch **gekennzeichnet,**
daß der mechanischen Fördereinrichtung (36) innere Grieße (30) und/oder über die Mahlschüssel (6) nach unten ausfallende Mahlgutpartikel (33) zuführbar sind.

## Claims

1. Method for crushing material of different grain size, in which the material is supplied to a rotating, horizontally positioned grinding surface (5) of a grinding-classifying chamber (8) having a casing wall (15) and is crushed to grinding material particles, the grinding material particles are supplied with the aid of a fluid delivery flow (9) to a classifying process, fine material particles are discharged and a portion of the oversize occurring as coarse material particles is removed and in which grinding material particles (13) spun over the edge of the grinding surface (5), which are moved upwards in a helical flow by the fluid delivery flow (9), close to the casing wall (15) an outer oversize flow (18) is formed,
**characterized** in that,
oversize fractions are removed from the outer oversize flow (18), which is an almost fines-free vented concentrated flow (17), through a device (25) in the casing wall (15) on level with the classifier (29), are passed to an external mechanical conveying device (36) and returned to the grinding surface (5).

2. Method according to claim 1,
**characterized** in that,
there is a continuous removal of oversize fractions from the outer oversize flow (18).

3. Method according to claim 1 or 2
**characterized** in that
the oversize fractions are removed from the oversize flow (18) under air exclusion.

4. Method according to one of the preceding claims,
**characterized** in that,
the oversize fractions are removed from the outer oversize flow (18) in tangential direction and collected in the device (25) under centrifugal force and gravity action.

5. Method according to one of the preceding claims,
**characterized** in that,
the oversize fractions in the device (25) are collected and vented under dynamic pressure.

6. Method according to one of the preceding claims,
**characterized** in that,
the oversize fractions are removed from the outer oversize flow (18) like shells and in adjustable thickness.

7. Method according to one of the preceding claims,
**characterized** in that
the oversize fractions removed from the outer oversize flow (18) are returned with charge material (10) or separately therefrom and in almost central manner to the rotary grinding surface (5).

8. Method according to one of the preceding claims,
**characterized** in that
a classifier (29) separates internal oversize material from the grinding material and above the grinding surface (5) are at least partly removed from the grinding-classifying chamber (8) and that the inner oversize material, together with the oversize fractions of the outer concentrated flow (18) are again supplied with the aid of the mechanical conveying device (36) on the rotary grinding surface (5) by means of an external circuit for further crushing purposes.

9. Apparatus for crushing material with an air-swept mill (4) having between a rotary grinding pan (6) and a casing wall (15) as a gas guiding device (19) a blade ring (16) with flow channels (20) for a fluid delivery flow (9), and above the grinding pan (6) having a classifier (29), in particular for performing the method according to one of the claims 1 to 8,
**characterized** in that
in the casing wall (15) on level with the classifier (29) at least one removal device (25) is arranged for the removal of oversize fractions from the outer oversize flow (18), the removal device (25) is connected to a mechanical conveying device (36) and the latter is connected to a charging device (38) for the charge material (10) for returning the oversize fractions removed from the outer oversize flow (18) to the grinding pan (6).

10. Apparatus according to claim 9,
**characterized** in that,
the removal device (25) is constructed as a pocket (27) arranged tangentially on the casing wall (15).

11. Apparatus according to claim 10,
**characterized** in that,
the tangentially arranged pocket (27) has an almost slot like removal area (26) and a bottom discharge opening (28).

12. Apparatus according to claim 11,
**characterized** in that,
the removal area (26) and/or the discharge opening (28) is constructed for the adjustable removal of the oversize fractions.

13. Apparatus according to claim 12,
**characterized** in that,
the removal area (26) is adjustably constructed with the aid of a guide plate (31).

14. Apparatus according to claim 13,
**characterized** in that,
the guide plate (31) is located on the casing wall (15) and is pivotable about a vertical axis (32).

15. Apparatus according to one of the claims 10 to 14,
**characterized** in that,
the pocket (27) is provided with an outlet connection (34) and with an air lock (37).

16. Apparatus according to one of the claims 9 to 15,
**characterized** in that
internal oversize particles (30) and/or grinding material particles (33) dropping downward over the grinding pan (6) can be supplied to the mechanical conveying device (36).

## Revendications

1. Procédé de broyage de matériau présentant une granulométrie variable, dans lequel le matériau est chargé sur une piste de broyage (5) horizontale, tournante, d'une chambre de broyage-sélection (8) comportant une paroi d'enveloppe (15) et est broyé en particules, les particules de produit broyé sont soumises à un tri à l'aide d'un flux de fluide de transport (9) introduit à la périphérie de la piste de broyage (5), les particules fines de produit broyé sont extraites et une partie du broyat formant des particules grossières de produit est prélevée, et dans lequel un flux de broyat (18) extérieur est formé dans le voisinage de la paroi d'enveloppe (15) par les particules de produit broyé (13) éjectées par la force centrifuge au-delà du bord de la piste de broyage (5) et entraînées vers le haut dans un mouvement en hélice par le courant de fluide de transport (9), caractérisé par le fait que des fractions de broyat sont prélevées dans le flux de broyat extérieur (18), lequel forme un flux dense (17) pratiquement sans air et exempt de produits fins, par l'intermédiaire d'un dispositif (25) prévu dans la paroi d'enveloppe (15), au niveau du séparateur (29), sont acheminées vers un dispositif de transport (36) externe mécanique et sont chargées de nouveau sur la piste de broyage (5).

2. Procédé selon la revendication 1, caractérisé par le fait que le prélèvement de fractions de broyat dans le flux de broyat (18) extérieur a lieu en continu.

3. Procédé selon la revendication 1 ou 2, caractérisé par le fait que le prélèvement de broyat dans le flux de broyat (18) extérieur a lieu sans air.

4. Procédé selon une des revendications précédentes, caractérisé par le fait que les fractions de broyat sont prélevées dans le flux de broyat extérieur (18) dans la direction tangentielle et sont collectées par action de la force centrifuge et de la pesanteur dans le dispositif (25).

5. Procédé selon une des revendications précédentes, caractérisé par le fait que les tractions de broyat sont collectées dans le dispositif (25) par une pression dynamique et désaérées.

6. Procédé selon une des revendications précédentes, caractérisé par le fait que les fractions de broyat sont prélevées dans le flux de broyat extérieur (18) en forme d'enveloppe et en une épaisseur réglable.

7. Procédé selon une des revendications précédentes, caractérisé par le fait que les fractions de broyat prélevées dans le flux de broyat extérieur (18) sont réintroduites avec le produit de chargement (10) ou séparément sensiblement au centre de la piste de broyage tournante (5).

8. Procédé selon une des revendications précédentes, caractérisé par le fait que le broyat intérieur est séparé du produit broyé à l'aide d'un sélecteur (29) et est évacué au moins partiellement de la chambre de broyage-sélection (8), au-dessus de la piste de broyage (5), et par le fait que le broyat intérieur ainsi que des fractions de broyat du flux extérieur (18) dense sont réintroduits sur la piste de broyage (5) à l'aide du dispositif de transport mécanique (36), par l'intermédiaire d'un circuit extérieur, à des fins de broyage supplémentaire.

9. Dispositif pour le broyage de matériau comprenant un broyeur à circulation d'air (4) qui comporte, entre une cuve de broyage (6) tournante et une paroi d'enveloppe (15), comme dispositif d'introduction de gaz (19), une couronne à aubes (16) avec des canaux d'écoulement (20) pour un flux de fluide de transport (9) et, au-dessus de la cuve de broyage (6), un sélecteur (29), notamment pour la mise en oeuvre du procédé selon une des revendications 1 à 8, caractérisé par le fait qu'au moins un dispositif de prélèvement (25) pour le prélèvement de fractions de broyat dans un flux de broyat extérieur (18) est prévu dans la paroi d'enveloppe (15), au niveau du sélecteur (29), que le dispositif de prélèvement (25) est connecté à un dispositif de transport mécanique (36) et que celui-ci est connecté à un dispositif de chargement (38) pour le produit de chargement (10) aux fins de réintroduire dans la cuve de broyage (6) les fractions de broyat prélevées dans le flux de broyat extérieur (18).

10. Dispositif selon la revendication 9, caractérisé par le fait que le dispositif de prélèvement (25) est agencé sous la forme d'une chambre de captage (27) disposée tangentiellement dans la paroi d'enveloppe (15), avec des canaux d'écoulement (20).

11. Dispositif selon la revendication 10, caractérisé par le fait que la chambre de captage (27) disposée tangentiellement comporte une zone de prélèvement (26) sensiblement en forme de fente et un orifice d'écoulement (28) côté fond.

12. Dispositif selon la revendication 11, caractérisé par le fait que la zone de prélèvement (26) et/ou l'orifice d'écoulement (28) sont configurés de manière à permettre le réglage du prélèvement de fractions de broyat.

13. Dispositif selon la revendication 12, caractérisé par le fait que la zone de prélèvement (26) est réglable à l'aide d'une tôle déflectrice (31).

14. Dispositif selon la revendication 13, caractérisé par le fait que la tôle déflectrice (31) est disposée sur la paroi d'enveloppe (15) et peut pivoter autour d'un axe vertical (32).

15. Dispositif selon une des revendications 10 à 14, caractérisé par le fait que la chambre de captage (27) est pourvue d'un conduit de sortie (34) et d'une écluse à air (37).

16. Dispositif selon une des revendications 9 à 15, caractérisé par le fait que des broyats intérieurs (30) et/ou des particules de produit à broyer (33) qui tombent de la cuve de broyage (6) sont envoyés au dispositif de transport mécanique (36).
